# EUROPÄISCHE PATENTSCHRIFT

(11) **EP 2 676 282 B1**
(45) Veröffentlichungstag und Bekanntmachung des Hinweises auf die Patenterteilung: **04.11.2015**
(21) Anmeldenummer: 12705821.2
(22) Anmeldetag: 14.02.2012
(51) Int. Cl.: H01H 1/36, H01H 9/32, H01H 9/30, H01H 9/34, H01H 9/36

(54) **TRENNVORRICHTUNG**
ISOLATING APPARATUS
DISPOSITIF DE SÉPARATION

(30) Priorität: 16.02.2011 DE 102011000763
(43) Veröffentlichungstag der Anmeldung: 25.12.2013
(73) Patentinhaber: Phoenix Contact GmbH & Co. KG, 32825 Blomberg (DE)
(72) Erfinder: STRIEWE, Martin, 32805 Horn-Bad Meinberg (DE); BEHNKE, Sven, 33189 Schlangen (DE); BIRKHOLZ, Christian, 59510 Lippetal (DE)
(74) Vertreter: Michalski Hüttermann & Partner Patentanwälte mbB
(86) Internationale Anmeldenummer: PCT/EP2012/052528
(87) Internationale Veröffentlichungsnummer: WO 2012/110523

(56) Entgegenhaltungen:
- EP-A1- 0 450 104
- FR-A1- 2 790 138
- US-B1- 6 838 632

## Beschreibung

Die Erfindung betrifft eine Trennvorrichtung.

Trennvorrichtungen werden in vielen Bereichen eingesetzt. Diese sollen z.B. elektrische Einrichtungen von einer Spannungsversorgung abtrennen.

Der Grund für die Abtrennung kann dabei vielgestaltig sein, z.B. der Schutz vor Überlastung oder dergleichen.

Bei der Trennung treten typischerweise Lichtbögen auf. Ein brennender Lichtbogen stellt dabei eine nicht zu unterschätzende Gefahr dar.

Wird die Trennvorrichtung in einem Wechselspannungssystem verwendet und die zu trennende Spannung ist eben eine Wechselspannung, so ist das Lichtbogenproblem eher gering, da die Wechselspannung einen Nulldurchgang aufweist, der in der Regel zu einem Verlöschen des Lichtbogens führt.

Anders hingegen im Gleichspannungsfall: Dort tritt kein Nulldurchgang auf, so dass ein brennender Lichtbogen nicht einfach verlöscht sondern durch weitere konstruktive Maßnahmen zum Verlöschen gebracht werden muss. Verlöscht der Lichtbogen nicht, bleibt die elektrische Verbindung bestehen.

Aus der FR 2 790 138 A1, der EP 0 450 104 A1 und aus der US 6 838 632 ist jeweils eine Trennvorrichtung mit mindestens zwei Elektroden, welche über ein elektrisch leitfähiges Verbindungselement verbindbar sind, bekannt. Das Verbindungselement ist in einem Isolierkörper angeordnet, wobei das elektrisch leitfähige Verbindungselement in einer ersten Stellung eine elektrische Verbindung der mindestens zwei Elektroden ermöglicht, und in einer zweiten Stellung die mindestens zwei Elektroden voneinander isoliert. Der Isolierkörper ist in der zweiten Stellung in eine Aufnahme eingeführt, welche zumindest abschnittsweise isolierendes Material aufweist, so dass das elektrisch leitfähige Verbindungselement im Wesentlichen in der zweiten Stellung von isolierendem Material umgeben ist.

Der Erfindung liegt die Aufgabe zu Grunde, eine Trennvorrichtung, insbesondere für Gleichspannungen, anzugeben, die die Ströme in Lichtbögen unter Berücksichtigung der magnetischen Kräfte, die die Ströme gegenseitig abstoßen, sicher trennt.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Nachfolgend wird die Erfindung unter Bezugnahme auf die anliegende Zeichnung anhand bevorzugter Ausführungsformen näher erläutert.

Es zeigen
Fig. 1 eine Ausführungsform einer Trennvorrichtung in schematischer Seitenansicht, in einer ersten Stellung,
Fig. 2 die Ausführungsform einer Trennvorrichtung in schematischer Aufsicht, in der ersten Stellung,
Fig. 3 eine Ausführungsform einer Trennvorrichtung in schematischer Seitenansicht, in einer zweiten Stellung,
Fig. 4 die Ausführungsform einer Trennvorrichtung in schematischer Aufsicht, in der zweiten Stellung,
Fig. 5 eine andere Ausführungsform einer Trennvorrichtung in schematischer Seitenansicht,
Fig. 6 die andere Ausführungsform einer Trennvorrichtung in schematischer Aufsicht,
Fig. 7 eine Ausführungsform der Erfindung in schematischer Seitenansicht,
Fig. 8 die Ausführungsform der Erfindung in schematischer Aufsicht,
Fig. 9 einen Teilaspekt gemäß einer der Ausführungsformen der Erfindung,
Fig. 10 eine andere Ausführungsform der Erfindung in schematischer Seitenansicht, und
Fig. 11 die andere Ausführungsform der Erfindung in schematischer Aufsicht.

Soweit im Folgenden in den Figuren auf gleiche Bezugszeichen Bezug genommen wird, so ist dies ein Hinweis auf die jeweilige Gleichartigkeit. Soweit nicht explizit ausgeschlossen, sind die nachfolgend beschriebenen Aspekte der Erfindung in jeder sinnvollen Kombination verwendbar.

Figur 1 zeigt eine Ausführungsform einer Trennvorrichtung in schematischer Seitenansicht. Dabei weist eine Trennvorrichtung T mindestens zwei Elektroden 1, 2 auf. Diese Elektroden befinden sich im Wesentlichen auf einander gegenüberliegenden Seiten der Trennvorrichtung T.

Die Elektroden 1, 2 sind über ein elektrisch leitfähiges Verbindungselement 3 elektrisch verbindbar. Die Form des Verbindungselementes ist wird ohne Belang, wenn für den Betrieb eine ausreichende Stromtragefähigkeit zur Verfügung gestellt wird. Diese elektrische Verbindung wird im normalen ungetrennten Zustand ermöglicht, nachfolgend als erste Stellung bezeichnet. Das Verbindungselement 3 ist in einem Isolierkörper 4 angeordnet.

Zum Beispiel in Figur 2 ist eine Verbindungselement 3 dargestellt, welches einen kreisförmigen Querschnitt besitzt und im Isolierkörper 4 eingelassen ist.

In einer zweiten Stellung, welche in den Figuren 3 und 4 dargestellt ist, ist der Isolierkörper 4 in eine Aufnahme 5 eingebracht, so dass die Elektroden nun durch den Isolierkörper 4 voneinander elektrisch isoliert sind. Dazu weist die Aufnahme wenigstens in dem Abschnitt, der in der zweiten Stellung benachbart zum elektrisch leitfähigen Verbindungselement 3 ist, ein elektrisch isolierendes Material auf.

Beim Verbringen des elektrisch leitfähigen Verbindungselements 3 weg von den zwei Elektroden 1, 2, z.B. bei einem Verbringen des elektrisch leitfähigen Verbindungselements 3 in die Aufnahme 5, können Lichtbögen 6, 6' auftreten, welche durch gestrichelte Pfeile gekennzeichnet sind. Diese Lichtbögen stellen eine Art Plasmakanal dar. Wird die Länge der Lichtbögen genügend groß, so reicht die Feldstärke ab einem gewissen Punkt nicht mehr aus, um den Lichtbogen am Brennen zu halten.

In dieser Anordnung kann auch noch ein weiterer Effekt gesehen werden: Da die Ströme in Lichtbogen 6 und Lichtbogen 6' stets in unterschiedliche Richtungen gerichtet sind, wirken auf die Ströme magnetische Kräfte, und zwar so, dass sich die Ströme gegenseitig abstoßen. Dieses Abstoßverhalten ist durch die Pfeile F in Figur 3 angedeutet.

Dieses Abstoßverhalten drängt die Lichtbögen voneinander weg und führt z.B. auch dazu, dass der Lichtbogenweg bei einer Verdrängung nach außen verlängert wird. Dieser Effekt kann als magnetische Selbstbeblasung verstanden werden.

Dieser Effekt kann durch Einbringung äußerer Magnetfelder noch verstärkt werden. Zum Beispiel kann die Trennvorrichtung einen Dauermagneten an geeigneter Stelle aufweisen. So kann beispielsweise in der Aufnahme 5 oder aber im Isolierkörper 4 an geeigneter Stelle ein Magnet eingebracht sein.

Andere Maßnahmen, mit denen die Lichtbögen 6, 6' gelöscht werden können, umfassen beispielsweise, dass der Isolierkörper 4 ein unter Lichtbogeneinwirkung ausgasendes Material aufweist und/oder, dass die Aufnahme 5 ein unter Lichtbogeneinwirkung ausgasendes Material aufweist.

Um diesen Effekt weiter zu verstärken, kann vorgesehen sein, dass die Aufnahme 5 eine oder mehrere Öffnungen 11, 11' aufweist, die ein Austreten von Lichtbögen 6 ,6' beim Verbringen von der ersten Position in die zweite Position ermöglichen. Dies ist bei einer anderen Ausführungsform einer Trennvorrichtung ersichtlich, wie in den Figuren 5 und 6 dargestellt. Dieses Austreten der Leichtbögen ist schematisch durch die aus der Öffnung hinaus tretenden Pfeile angedeutet. Hierdurch verlängert sich der Lichtbogenweg, so dass es zu einem Verlöschen des Lichtbogens kommt. Natürlich können auch in dieser Ausführungsform weitere Maßnahmen, wie eine magnetische Unterstützung der Selbstbeblasung als auch ausgasende Materialien, wie zuvor beschrieben, vorgesehen sein.

Es ist auch möglich, dass beide Seiten der Aufnahme 5 unterschiedliche Anzahlen und Formen der Öffnungen 11, 11' aufweisen, obwohl diese in Figur 5 als gleichartig dargestellt sind.

Der längenbezogene Löscheffekt kann auch durch eine Unterteilung in eine Vielzahl von Teillichtbögen unterstützt werden, da dann für jeden Teillichtbogen die Brennbedingung zu erfüllen ist. Ist die Brennbedingung für einen der Teillichtbögen nicht mehr erfüllt, so verlöscht der gesamte Lichtbogen.

Daher ist gemäß einer Ausführungsform der Erfindung vorgesehen, dass an der Aufnahme 5 elektrisch leitende Abschnitte 7, 7'; 9 angeordnet sind, wobei die elektrisch leitenden Abschnitte 7, 7'; 9 im Wesentlichen eine Ausdehnung aufweisen, welche normal zu einer Verbindungslinie von der ersten Stellung zur zweiten Stellung ist. Zum Beispiel können die elektrisch leitenden Abschnitte 7, 7'; 9 auf der Außenseite oder auf der Innenseite der Aufnahme 5 angeordnet sein.

Die Trennvorrichtung T ist so ausgeformt, dass elektrisch leitende Abschnitte 9 auf einem Träger 8 ausgebildet sind und der Träger 8 zwischen mindestens zwei elektrisch leitenden Abschnitten 9 einen nichtleitenden Abschnitt aufweist. Beispielsweise können die elektrisch leitenden Abschnitt 7, 7' löschblechartig ausgeführt sein. Dies entspricht in etwa der schematischen Darstellung in Figur 7 und 8.

Dabei können die Größe und die Anzahl der elektrisch leitenden Abschnitt 7, 7' wiederum unabhängig voneinander gewählt werden. Bevorzugt sind sie jedoch gleichartig. Die Anzahl der Löschbleche und ihr räumlicher Abstand zueinander können dabei derart gewählt sein, um die Löschbedingung für eine gegebene zu trennende Spannung zu erfüllen. Beispielsweise können die Löschbleche als Löschblechstapel ausgeführt sein, der einfach auf eine mit Öffnungen 1, bzw. 11' versehen Aufnahme 5 aufzubringen ist. In einer anderen beispielhaften Ausführungsform können die elektrisch leitenden Abschnitte 9 streifenleiterartig auf einem Träger 8 ausgebildet sein, und der Träger 8 kann zwischen mindestens zwei elektrisch leitenden Abschnitten 9 eine Ausnehmung 10 aufweisen, so dass sich ein oder mehrere Teillichtbögen 6 ausbilden können. Beispielsweise ist der Träger 8 eine Platine, und die elektrisch leitenden Abschnitte 9 sind vorzugsweise geeignet aufgebrachte Leiterbahnen. Die Ausnehmungen können beispielsweise ausgefräst sein. Eine solche Leiterplatte lässt sich kostengünstig herstellen und einfach auf eine mit Öffnungen 11 bzw. 11' versehen Aufnahme 5 aufbringen.

Natürlich können auch in dieser Ausführungsform weitere Maßnahmen, wie eine magnetische Unterstützung der Selbstbeblasung als auch ausgasende Materialien, wie zuvor beschrieben, vorgesehen sein.

In noch einer weiteren Ausführungsform können alternativ zu elektrisch leitenden Abschnitten an der Aufnahme 5 oder zusätzlich zu elektrisch leitenden Abschnitten an der Aufnahme 5 am Isolierkörper 4 elektrisch leitende Abschnitte angeordnet sein, wobei die elektrisch leitenden Abschnitte am Isolierkörper 4 im Wesentlichen eine Ausdehnung aufweisen, welche normal zu einer Verbindungslinie von der ersten Stellung zur zweiten Stellung ist.

Darüber hinaus kann die Trennvorrichtung auch zur Abtrennung eines Überspannungsschutzelementes vorgesehen sein. Ferner kann eine kaskadierte Anordnung, wie in Figur 10 und 11 dargestellt, vorgesehen sein. Dabei können sowohl gleichartige (wie in den Figuren dargestellt) als auch unterschiedliche Varianten der zuvor dargestellten Ausführungsformen miteinander gemischt sein.

Mittels der Erfindung ist es möglich, kostengünstige Trennschalter herzustellen, die auch für zu trennende Gleichspannungen ein sicheres Trennvermögen aufweisen.

### Bezugszeichenliste

- Elektrode: 1
- Elektrode: 2
- Verbindungselement: 3
- Isolierkörper: 4
- Aufnahme: 5
- Lichtbögen, Teillichtbogen: 6, 6'
- Elektrisch leitender Abschnitt, Löschblech: 7, 7'
- Träger, Platine: 8
- Elektrisch leitender Abschnitt, Streifenleiter: 9
- Ausnehmung: 10
- Öffnung: 11, 11'
- Trennvorrichtung: T
- Kraft: F

## Patentansprüche

1. Trennvorrichtung (T) mit mindestens zwei Elektroden (1, 2), welche über ein elektrisch leitfähiges Verbindungselement (3) verbindbar sind, wobei
das Verbindungselement (3) in einem Isolierkörper (4) angeordnet ist,
das elektrisch leitfähige Verbindungsmittel (3) in einer ersten Stellung eine elektrische Verbindung der mindestens zwei Elektroden (1, 2) ermöglicht, und
in einer zweiten Stellung die mindestens zwei Elektroden (1, 2) voneinander isoliert,
wobei
der Isolierkörper (4) in der zweiten Stellung in eine Aufnahme (5) eingeführt ist, welche zumindest abschnittsweise isolierendes Material aufweist, so dass das elektrisch leitfähige Verbindungselement (3) im Wesentlichen in der zweiten Stellung von isolierendem Material umgeben ist,
wobei
die Aufnahme (5) eine oder mehrere Öffnungen (11, 11') aufweist, die ein Austreten von Lichtbögen (6, 6') beim Verbringen von der ersten Position in die zweite Position ermöglichen,
**dadurch gekennzeichnet, dass**
auf der Außenseite an der Aufnahme (5) auf einem Träger (8) elektrisch leitende Abschnitte (9) parallel zueinander angeordnet und in Verschieberichtung beabstandet angeordnet sind,
wobei
die elektrisch leitenden Abschnitte (9) im Wesentlichen eine Ausdehnung aufweisen, welche Normal zu einer Verbindungslinie von der ersten Stellung zur zweiten Stellung ist, und
der Träger (8) zwischen mindestens zwei elektrisch leitenden Abschnitten (9) einen nichtleitenden Abschnitt (10) aufweist.

2. Trennvorrichtung (T) nach Anspruch 1, wobei die elektrisch leitenden Abschnitte (9) streifenleiterartig auf dem Träger (8) ausgebildet sind, und der Träger (8) zwischen mindestens zwei elektrisch leitenden Abschnitten (9) eine Ausnehmung (10) aufweist, so dass sich ein oder mehrere Teillichtbögen (6, 6') ausbilden können.

3. Trennvorrichtung (T) nach einem der vorhergehenden Ansprüche, wobei die Aufnahme (5) aus zwei oder mehreren Träger (8) gebildet ist.

4. Trennvorrichtung nach einem der vorhergehenden Ansprüche, wobei der Träger (8) aus einem Platinen-Material gefertigt ist.

5. Trennvorrichtung (T) nach einem der vorhergehenden Ansprüche, wobei am Isolierkörper (4) elektrisch leitende Abschnitte angeordnet sind, wobei die elektrisch leitenden Abschnitte im Wesentlichen eine Ausdehnung aufweisen, welche Normal zu einer Verbindungslinie von der ersten Stellung zur zweiten Stellung ist.

6. Trennvorrichtung nach einem der vorhergehenden Ansprüche, **dadurch gekennzeichnet, dass** der Isolierkörper (4) ein unter Lichtbogeneinwirkung ausgasendes Material aufweist.

7. Trennvorrichtung nach einem der vorhergehenden Ansprüche, **dadurch gekennzeichnet, dass** die Aufnahme (5) ein unter Lichtbogeneinwirkung ausgasendes Material aufweist.

8. Trennvorrichtung nach einem der vorhergehenden Ansprüche, **dadurch gekennzeichnet, dass** die Trennvorrichtung (T) zur Abtrennung eines Überspannungsschutzelementes vorgesehen ist.

9. Trennschalter mit einer kaskadierten Anordnung von zwei oder mehreren Trennvorrichtungen (T) nach einem der vorhergehenden Ansprüche.

## Claims

1. An isolating apparatus (T) having at least two electrodes (1, 2), which can be connected via an electrically conductive connection element (3), wherein
the connection element (3) is arranged in an insulating body (4),
the electrically conductive connection means (3) in a first position allows an electrical connection of the at least two electrodes (1, 2), and
in a second position insulates the at least two electrodes (1, 2) from one another,
wherein
the insulating body (4) is introduced in the second position into a receptacle (5), which comprises insulating material at least in portions, such that the electrically conductive connection element (3) is substantially surrounded by insulating material in the second position, wherein
the receptacle (5) comprises one or more openings (11, 11'), which allow electric arcs (6, 6') to escape when passing from the first position into the second position,
**characterised in that**
electrically conductive portions (9) are arranged parallel to one another on the outer side at the receptacle (5) on a support (8) and are arranged spaced apart from one another in a direction of displacement,
wherein
the electrically conductive portions (9) substantially have an extent that is normal to a connection line from the first position to the second position, and
the support (8) comprises a non-conductive portion (10) between at least two electrically conductive portions (9).

2. The isolating apparatus (T) according to Claim 1, wherein the electrically conductive portions (9) are formed in a strip conductor-like manner on the support (8), and the support (8) comprises a recess (10) between at least two electrically conductive portions (9), such that one or more electric arcs (6, 6') may form.

3. The isolating apparatus (T) according to one of the preceding claims, wherein the receptacle (5) is formed from two or more supports (8).

4. The isolating apparatus according to one of the preceding claims, wherein the support (8) is manufactured from a circuit board material.

5. The isolating apparatus (T) according to one of the preceding claims, wherein electrically conductive portions are arranged on the insulating body (4), wherein the electrically conductive portions substantially have an extension that is normal to a connection line from the first position to the second position.

6. The isolating apparatus according to one of the preceding claims, **characterised in that** the insulating body (4) comprises a material that outgasses under the action of an electric arc.

7. The isolating apparatus according to one of the preceding claims, **characterised in that** the receptacle (5) comprises a material that outgasses under the action of an electric arc.

8. The isolating apparatus according to one of the preceding claims, **characterised in that** the isolating apparatus (T) is intended to isolate an overvoltage protection element.

9. An isolating switch having a cascaded arrangement of two or more isolating apparatuses (T) according to one of the preceding claims.

## Revendications

1. Dispositif de séparation (T) avec au moins deux électrodes (1, 2), lesquelles peuvent être reliées par l'intermédiaire d'un élément de liaison (3) électriquement conducteur, où
l'élément de liaison (3) est disposé dans un corps isolant (4),
le moyen de liaison (3) électriquement conducteur permet une liaison électrique des au moins deux électrodes (1, 2) dans une première position, et
isole les au moins deux électrodes (1, 2) l'une de l'autre dans une deuxième position,
où
le corps isolant (4) est introduit dans un logement (5) dans la deuxième position, lequel présente au moins partiellement un matériau isolant, de sorte que l'élément de liaison (3) électriquement conducteur est dans l'ensemble entouré de matériau isolant dans la deuxième position,
où
le logement (5) présente un ou plusieurs orifices (11, 11') qui permettent une sortie d'arcs électriques lors du passage de la première position vers la deuxième position,
**caractérisé en ce que**
des segments (9) électriquement conducteurs sont disposés sur un support (8), parallèles les uns aux autres sur la face externe sur le logement (5), et sont disposées espacées dans la direction de déplacement,
où
les segments (9) électriquement conducteurs présentent dans l'ensemble un élargissement, lequel est normal par rapport à une ligne de liaison entre la première position et la deuxième position, et
le support (8) présente un segment (10) non conducteur entre au moins deux segments (9) électriquement conducteurs.

2. Dispositif de séparation (T) selon la revendication 1, où les segments (9) électriquement conducteurs sont conçus sous la forme de lignes sur le support (8), et le support (8) présente une cavité (10) entre au moins deux segments (9) électriquement conducteurs, de sorte qu'un ou plusieurs arcs électriques partiels (6, 6') peuvent se développer.

3. Dispositif de séparation (T) selon l'une des revendications précédentes, où le logement (5) est formé par deux ou plusieurs supports (8).

4. Dispositif de séparation selon l'une des revendications précédentes, où le support (8) est fabriqué dans un matériau à base de platine.

5. Dispositif de séparation (T) selon l'une des revendications précédentes, où des segments électriquement conducteurs sont disposés sur le corps isolant (4), où les segments électriquement conducteurs présentent dans l'ensemble un élargissement, lequel est normal par rapport à une ligne de liaison entre la première position et la deuxième position.

6. Dispositif de séparation selon l'une des revendications précédentes, **caractérisé en ce que** le corps isolant (4) présente un matériau avec un dégagement gazeux sous l'influence d'un arc électrique.

7. Dispositif de séparation selon l'une des revendications précédentes, **caractérisé en ce que** le logement (5) présente un matériau avec un dégagement gazeux sous l'influence d'un arc électrique.

8. Dispositif de séparation selon l'une des revendications précédentes, **caractérisé en ce que** le dispositif de séparation (T) est prévu pour la séparation d'un élément de protection contre les surtensions.

9. Commutateur de séparation avec un arrangement en cascade de deux ou plusieurs dispositifs de séparation (T) selon l'une des revendications précédentes.
